# FASCICULE DE BREVET EUROPEEN

(11) **EP 0 017 539 B1**
(45) Date de publication et mention de la délivrance du brevet: **09.02.1983**
(21) Numéro de dépôt: 80400360.6
(22) Date de dépôt: 18.03.1980
(51) Int. Cl.: E05B 65/52

(54) **Dispositif de serrure notamment pour valise**
Verschlussvorrichtung, insbesondere für Koffer
Locking device, especially for hand luggage

(30) Priorité: 06.04.1979 FR 7908863
(43) Date de publication de la demande: 15.10.1980
(73) Titulaire: Manzoni, Stéphane, F-39200 Saint-Claude (FR)
(72) Inventeur: Manzoni, Stéphane, F-39200 Saint-Claude (FR)
(74) Mandataire: Moulines, Pierre

## Description

La présente invention a pour objet un dispositif de serrure notamment pour valise.

On connaît différents dispositifs de serrure notamment pour la fermeture de valises et comportant des pênes solidaires de l'un des éléments de la valise et qui s'engagent dans des lumières de barres coulissantes prévues sur l'autre élément de la valise.

Toutefois, la fermeture de ces serrures implique un déplacement synchronisé des barres à lumières pour obtenir un verrouillage satisfaisant, surtout lorsque la valise est surchargée.

Par le brevet FR - A 1.139.917, on connaît une serrure pour valise comportant des éléments susceptibles d'être assemblés, dont l'un comporte des pênes à encoche latérale et à surface extrême inclinée formant came et dont l'autre comporte des gâches dans lesquelles sont engagés les pênes, des crochets susceptibles d'être engagés dans les encoches des pênes, sous l'action d'organes élastiques étant montés pivotants dans les gâches.

Il est également connu par le brevet US - A 3.135.105 un dispositif de serrure pour valise comportant un dispositif de commande de crochets s'engageant dans des pênes, ces crochets étant commandés par un mécanisme à barre.

Or ces dispositifs comportent deux demi- barres de commande qui sont reliées rigidement aux crochets par un organe de liaison central et ne permettent pas d'engager isolément les encoches des pênes dans les crochets, comme dans la présente demande.

Conformément à la présente invention, les crochets sont reliés à une barre de commande d'ouverture et à une barre de verrouillage montées coulissantes axialement dans un boîtier, la barre de commande d'ouverture présentant à ses deux extrémités des lumières dans lesquelles sont engagés des tétons solidaires des crochets les extrémités des lumières venant en contact avec les tétons en fonction de la position de la barre de commande d'une manière telle que les crochets puissent ètre soit engagés dans les pènes soit en être dégagés sous l'effet du mouvement de la barre de commande, ladite barre présentant dans sa partie médiane deux organes de butée coopérant avec les parois du boîtier, l'un des organes comportant un orifice dans lequel est engagé un doigt d'un organe de commande et la barre de verrouillage présentant à l'une de ses extrémités une lumière dans laquelle est engagé le téton solidaire de l'un des crochets, l'autre extrémité de la barre étant susceptible de venir en appui contre le téton solidaire de l'autre crochet, l'extrémité de la barre de verrouillage et une extrémité de la lumière étant disposées d'une manière telle que lorsque la barre de verrouillage est mise en position de verrouillage lesdites extrémités viennent en appui respectivement contre chacun des tétons empêchant ainsi le mouvement de pivotement des crochets, ladite barre présentant dans sa partie centrale deux organes de butée coopérant avec les parois du boîtier, l'un des organes comportant un épaulement contre lequel est susceptible de venir en appui une came commandée par un organe de verrouillage, notamment une serrure à barillet.

Cette disposition permet de fermer la valise, même lorsque celle-ci est surchargée, en exerçant d'abord une pression sur un premier côté de la valise pour obtenir la fermeture de celui-ci et en exerçant ensuite une pression de l'autre côté pour obtenir la fermeture du deuxième côté, sans déverrouiller la premier côté fermé.

Suivant une autre caractéristique de l'invention, dans sa partie centrale, le boîteir présente un logement dans lequel est engagée en position de fermeture l'extrémité d'un doigt de guidage solidaire de l'élément de valise portant les pênes, ledit doigt étant repoussé par un poussoir disposé dans le fond du logement et soumis à l'action d'un organe élastique.

Cette disposition permet une ouverture très facile de la valise qui est aidée par le poussoir agissant sur le doigt de guidage.

En ce qui concerne la manoeuvre du dispositif de serrure suivant l'invention, celle-ci ne comporte que trois opérations pour l'ouverture ou la fermeture, alors que les serrures connues réclament un plus grand nombre d'opérations.

Enfin l'utilisation de barres flexibles pour la commande des crochets, permet de monter le dispositif sur n'importe quel type de bagage présentant un profil arrondi.

D'autres caractéristiques et avantages de l'invention seront mieux compris à la lecture de la description qui va suivre de plusieurs exemples de réalisation et en se référant aux dessins annexés, dans lesquels:
La figure 1 est une vue en coupe longitudinale suivant la ligne 1-1 de la figure 10 d'un mode de réalisation du dispositif de serrure suivant l'invention;
La figure 2 est une vue en coupe du dispositif suivant, la ligne II-II de la figure 1;
La figure 3 est une vue en coupe du dispositif suivant la ligne III-III de la figure 1;
La figure 4 est une vue en coupe du dispositif suivant la ligne IV-IV de la figure 1;
La figure 5 est une vue en coupe du dispositif, suivant la ligne V-V de la figure 1;
La figure 6 est une vue en coupe du dispositif suivant la ligne VI-VI de la figure 1;
La figure 7 est une vue en élévation de la barre de verrouillage seule;
La figure 8 est une vue en élévation de la barre de commande seule;
La figure 9 est une vue en élévation extérieure du dispositif de serrure;
La figure 10 est une vue en coupe longitudinale partielle du dispositif suivant la ligne X-X de la figure 1 ;
La figure 11 est une vue en élévation extérieure d'un autre mode de réalisation du moyen de commande;
La figure 12 est une vue en coupe du dispositif de commande suivant la ligne XII-XII de la figure 11;
La figure 13 est une vue en coupe du dispositif suivant la ligne XIII-XIII de la figure 11;
La figure 14 est une vue en élévation extérieure d'un autre moyen de commande;
La figure 15 est une vue en coupe suivant la ligne XV-XV de la figure 14.

Aux figures 1 à 10, on a représenté un mode de réalisation d'un dispositif de serrure suivant l'invention, qui comprend des pênes 1, 1 a parallèles entre eux et qui sont fixés par exemple, sur le bord d'un couvercle 2 de valise, tandis que l'autre partie du corps de valise est munie d'un boîtier 3 renfermant les différents organes de commande de la serrure et présentant des gâches 4, 4a dans lesquelles viennent s'engager les pênes 1, 1 a. Le boîtier 3 en forme d'U présente d'un côté une ouverture qui est fermée par un couvercle 5 ou la paroi intérieure de la valise, ledit boîtier étant fixé au moyen de vis 6 et d'écrous 7 (figure 4). Sur le couvercle 5 ou la paroi intérieure de la valise est fixée, au moyen de vis 8 engagées dans la partie médiane du boîtier 3, une plaque de base 9 d'une poignée 10. Les gâches 4, 4a dans lesquelles sont engagés les pênes 1, 1a présentent des ouvertures 11 à travers lesquelles sont engagés des crochets 12, 12a montés pivotants autour d'axes 13 solidaires du boîtier 3, lesdits crochets étant engagés en position de fermeture dans une encoche 14, 14a de chacun des pênes 1, 1a. Pour faciliter l'engagement des crochets 12, 12a dans les pênes 1, 1a, les crochets présentent une partie inclinée 15 qui coopère à la manière d'une came avec une partie inclinée 16 du pêne.

Du côté opposé à l'axe 13, les crochets 12, 12a sont prolongés par une partie 12b sur laquelle est ficé un téton 17, 17a sur lequel est engagée l'une des extrémités d'un ressort hélicoïdal 18, 18a (figures 1, 2, 3) dont l'autre extrémité est fixée sur un téton 19, 19a solidaire du boîtier 3. Cette disposition permet de rappeler les crochets 12, 12a en position de fermeture, c'est-à-dire engagés dans les encoches 14, 14a des pênes 1, 1a.

Les crochets 12, 12a sont actionnés au moyen d'une barre de commande 20 (figures 1, 8 et 10) pour l'ouverture des crochets contre l'action des ressorts 18, 18a, le verrouillage des crochets 12, 12a étant obtenu au moyen d'une barre de verrouillage 21 (figures 3, 4, 7 et 10). Les barres 20 et 21 sont constituées de lames flexibles notamment en acier, qui coulissent longitudinalement l'une contre l'autre. La barre de commande 20 est guidée à l'intérieur du boîtier 3 par des bossages tels que 22 et comporte des pattes flexibles 23 coulissant contre le couvercle 5 ou la paroi intérieure de la valise, ladite barre 20 assurant ainsi le maintien de la barre de verrouillage 21 placée contre elle.

A ses deux extrémités, la barre de commande 20 présente deux lumières ou trous oblongs 24, 24a dans lesquels sont engagés respectivement les tétons 17, 17a des crochets 12, 12a (figures 1, 3, 8) et dans sa partie centrale ladite barre 20 comporte deux organes de butée 25, 26 susceptibles de venir en appui contre le bossage 22 et contre une face 27 du boîtier pour limiter la course de ladite barre.

L'organe de butée 26 présente un orifice 28 dans lequel est engagé un doigt 29 solidaire d'un poussoir 30 monté pivotant autour d'un axe 31 solidaire de la plaque de base 9 (figures 9, 10), ledit poussoir 30 étant accessible de l'extérieur à travers une ouverture 32 pratiquée dans la plaque de base 9.

La barre de verrouillage 21 (figures 7 et 3) présente à l'une de ses extrémités une lumière ou trou oblong 33 dans lequel est engagé le téton 17a du crochet 12a et elle est susceptible de venir en appui à son autre extrémité par sa face 34 contre le téton 17 du crochet 12a afin de maintenir lesdits crochets en position de verrouillage.

Dans sa partie centrale, la barre 21 présente deux organes de butée 35, 36 susceptibles de venir en appui contre le bossage 22 et contre la face 27 du boîtier, l'une des faces 35a de la butée 35 étant susceptible de venir en contact avec une came 37 actionnée par une serrure à barillet 38 (figures 1, 5, 10) fixée sur le boîtier au moyen d'une vis 39.

Le couvercle 2 est muni d'un doigt de guidage 40 qui est parallèle aux pênes 1,18 et se déplace simultanément à ceux-ci, ledit doigt. 40 étant susceptible d'être engagé dans un logement 41 du boîtier 3 dont le fond comporte un poussoir 42 soumis à l'action d'un ressort 43 en appui contre le fond du boîtier et qui tend à repousser le doigt 40 à l'extérieur du logement pour aider l'ouverture de la serrure.

Le dispositif de serrure suivant l'invention fonctionne de la manière suivante.

Lorsque le dispositif est en position de déverrouillage et que le couvercle 2 est en position d'ouverture, les crochets 12, 12a sont rappelés par les ressorts dans la position représentée à la figure 1. Pour procéder à la fermeture du couvercle, les pênes 1, 1a sont engagés dans les gâches 4, 4a et au passage, grâce à leur partie inclinée 16 qui coopère avec la partie inclinée 15 des crochets, ils font basculer les crochets 12, 12a contre l'action des ressorts 18, 18a, lesdits crochets s'engageant ensuite dans les encoches 14, 14a des pênes 1, 1a, comme représenté à la figure 1.

Le mouvement des tétons 17, 17a est autorisé en raison de la présence des lumières 24, 24a prévues dans la barre de commande 20 et de la lumière 33 dans la barre de verrouillage 21. Au cours de la fermeture, le doigt 40 est engagé dans le logement 41, comprimant le ressort 43 du poussoir 42. Pour assurer le verrouillage, il suffit d'agir sur la clé de la serrure 38 afin de faire pivoter la came 37 qui repousse la butée 35 contre le bossage 22 du boîtier 3, maintenant la butée 35 prisonnière entre la came 37 et la bossage 22. La barre de verrouillage 21 entraînée vers la gauche vient en appui par sa face 34 contre le téton 17 et par sa face 33a contre le téton 17a empêchant ainsi tout déplacement par pivotement des crochets 12, 12a autour le leurs axes 13, 13a et leur désengagement des encoches prévues dans les pênes.

Le déverrouillage s'effectue de manière inverse, en agissant sur la serrure pour faire tourner la came 37 qui libère la butée 36 et par suite la barre 21, permettant ainsi son déplacement vers la droite lorsu'on actionne les crochets au moyen de la barre de commande 20.

Pour ouvrir le couvercle de la valise, il suffit d'agir sur le poussoir 30 qui pivote autour de son axe 31 pour occuper la position représentée en trait interoumpu et le doigt 29 du poussoir agit sur la barre de commande 20 (figures 8, 10) qui se déplace vers la droite, de telle sorte que les tétons 17, 17a solidaires des crochets 12, 12a font pivoter ces derniers autour des axes 13, 13a et dégagent ceux-ci des encoches 14, 14a des pênes 1, 1 a. Les pênes n'étant plus retenus par les crochets, ils peuvent être dégagés des gâches 14, 14a, le doigt 40 aidant à l'ouverture sous l'action du poussoir 42 et de son ressort 43.

Aux figures 11, 12 et 13, on a représenté un autre moyen de commande de la barre 20 dans lequel un poussoir 44 est monté coulissant longitudinalement sur la plaque de base 9 de la poignée dans laquelle il est prévu un trou oblong 45 traversé par un doigt 46 du poussoir qui se déplace dans ledit trou et qui est maintenu par une rondelle élastique 47. L'extrémité du doigt 46 est engagé dans l'orifice 28 de la barre de commande 20 pour l'entraînement de celle-ci, comme il a été décrit ci-dessus.

A la figure 15, on a représenté un autre mode de réalisation du moyen de commande de la barre 20, dans lequel un poussoir 48 est monté pivotant autour d'un axe 49 solidaire de la plaque de base 9 de la poignée. A l'extrémité opposée de l'axe 49, le poussoir 48 présente un logement 50 dans lequel est monté coulissant un bossage 51 a d'un levier 51 monté pivotant autour d'un axe 52 parallèle à l'axe 49 et solidaire de la plaque de base 9 de la poignée. Le levier 51 est solidaire d'un doigt 53 qui est engagé dans l'orifice 28 de la barre de commande 20 pour l'entraînement de celle-ci, comme il a été décrit ci-dessus.

## Revendications

1. Dispositif de serrure notamment pour valise, comportant deux éléments susceptibles d'être assemblés dont l'un comporte des pênes (1, la) à encoche latérale et à surface extrême inclinée formant came et dont l'autre comporte des gâches (4, 4a) dans lesquelles sont engagés les pênes (1, la), des crochets (12, 12a) susceptibles d'être engagés dans les encoches des pênes (1, 1a) sous l'action d'organes élastiques (18, 18a) étant montés pivotants dans les gâches (4, 4a), caractérisé en ce que les crochets sont reliés à une barre de commande (20) d'ouverture et à une barre de verrouillage (21) montées coulissantes axialement dans un boîtier (3), la barre de commande (20) d'ouverture présentant à ses deux extrémités des lumières (24, 24a) dans lesquelles sont engagés des tétons (17, 17a) solidaires des crochets (12, 12a) les extrémités des lumières (24, 24a) venant en contact avec les tétons (17, 17a) en fonction de la position de la barre de commande (20) d'une manière telle que les crochets (12, 12a) puissent être soit engagés dans les pênes (1, 1a) soit en être dégagés sous l'effet du mouvement de la barre de commande, ladite barre (20) présentant dans sa partie médiane deux organes de butée (25, 26) coopérant avec les parois du boîtier (3), l'un des organes (26) comportant un orifice (28) dans lequel est engagé un doigt (29) d'un organe de commande (30) et la barre de verrouillage (21) présentant à l'une de ses extrémités une lumière (33) dans laquelle est engagé le téton (17a) solidaire de l'un des crochets (12a), l'autre extrémite (34) de la barre (21) étant susceptible de venir en appui contre de téton (17) solidaire de l'autre crochet (12) l'extrémite (34) de la barre de verrouillage (21) et une extrémité (33a) de la lumière (33) étant disposées d'une manière telle que lorsque la barre de verrouillage (21) est mise en position de verrouillage lesdites extrémités (34, 33a) viennent en appui respectivement contre chacun des tétons (17, 17a) empêchant ainsi le mouvement de pivotement des crochets, ladite barre (21) présentant dans sa partie centrale deux organes de butée (35, 36) coopérant avec les parois du boîtier (3), l'un des organes (35) comportant un épaulement contre lequel est susceptible de venir en appui une came (37) commandée par un organe de verrouillage (38) notamment une serrure à barillet.

2. Dispositif suivant la revendication 1, caractérisé en ce que les barres de commande (20) et de verrouillage (21) sont constituées de lames flexibles qui coulissent l'une contre l'autre dans le boîtier (3).

3. Dispositif suivant la revendication 1, caractérisé en ce que l'organe de commande est constitué d'un poussoir (30) monté pivotant sur un axe (31) solidaire du boîtier (3) ou d'une plaque rapportée sur le boîtier, ledit axe (31) étant perpendiculaire au doigt (29) engagé dans un trou (28) de le barre de commande (20).

4. Dispositif suivant la revendication 1, caractérisé en ce que l'organe de commande est constitué d'un poussoir (44) monté coulissant dans un logement du boîtier (3) ou d'une plaque rapportée sur le boîtier, parallèlement à la barre de commande (20) qui présente un orifice (45) dans lequel est engagé le doigt (46) du poussoir (44).

5. Dispositif suivant la revendication 1, caractérisé en ce que l'organe de commande est constitué d'un poussoir (48) monté pivotant à l'une de ses extrémités sur le boîtier (3) ou sur une plaque rapportée sur le boîtier et dont l'autre extrémité présente un logement (50) dans lequel est engagé un bossage (51 a) d'un levier (51) monté pivotant sur le boîtier (3) ou sur une plaque rapportée sur le boîtier et solidaire d'un doigt (53) engagé dans un orifice (28) de la barre de commande (20).

6. Dispositif suivant la revendication 1, caractérisé en ce que dans sa partie centrale le boîtier (3) présente un logement (41) dans lequel est engagée en position de fermeture l'extrémité d'un doigt de guidage (40) solidaire de l'élément de valise portant les pênes, ledit doigt (40) étant disposé dans le fond du logement et soumis à l'action d'un organe élastique (43).

## Patentansprüche

1. Verschlussvorrichtung für Koffer, mit zwei vereinigbaren Elementen, von denen das eine einen Riegel (1, 1 a) mit einer seitlichen Aussparung und einer einen Nocken bildenden geneigten Endfläche aufweist, und von denen das andere Schliesskappen (4, 4a) aufweist, in die die Riegel (1, 1 a) eingesetzt werden, wobei Haken (12, 12a), die in die Aussparungen des Riegels (1, 1a) unter der Wirkung von elastischen Organen (18, 18a) eingesetzt werden können, in den Schliesskappen (4, 4a) schwenkbar gelagert sind, dadurch gekennzeichnet, dass die Haken mit einer Öffnungssteuerstange (20) und einer Verriegelungsstange (21) verbunden sind, die in einem Gehäuse (3) axial verschiebbar angeordnet sind, wobei die Öffnungssteuerstange (20) an ihren beiden Enden Offnungen (24, 24a) aufweist, in die mit den Haken (12, 12a) fest verbundene Zapfen (17, 17a) eingesetzt sind, wobei die Enden der Öffnungen (24, 24a) in Abhängigkeit von der Stellung der Steuerstange (20) mit den Zapfen (17, 17a) derart in Berührung kommen, dass die Haken (12, 12a) unter der Wirkung der Bewegung der Steuerstange in die Schliesskappen (1, 1a) entweder eingesetzt oder daraus freigegeben werden können, wobei die Steuerstange (20) in ihrem Mittelteil (2) mit den Wänden des Gehäuses (3) zusammenarbeitende Anschläge (25, 26) aufweist, wobei einer 26 der Anschläge eine Öffnung (28) aufweist, in die ein Finger (29) des Steuerorgans (30) eingesetzt werden kann, und wobei die Verriegelungsstange (21) an einem ihrer Enden eine Öffnung (33) aufweist, in die der mit einem (12a) der Haken fest verbundene Zapfen (17a) eingesetzt ist, während das andere Ende (34) der Verriegelungsstange (21) an dem mit dem anderen Haken (12) fest verbundenen Zapfen anliegen kann, wobei das Ende (34) der Verriegelungsstange (21) und ein Ende (33a) der Öffnung (33) derart angeordnet sind, dass die Enden (34, 33a), wenn die Verriegelungsstange (21) in Verriegelungsstellung gebracht ist, jeweils an jedem der Zapfen (17, 17a) anliegen und somit die Schwenkbewegung der Haken verhindern, wobei die Verriegelungsstange (21) in ihrem Mittelteil (2) mit den Wänden des Gehäuses (3) zusammenarbeitende Anschläge (35, 36) aufweist, wobei der eine (35) der Anschläge eine Schulter aufweist, an der ein Nocken (37) anliegen kann, der von einem Verriegelungsorgan (38), insbesondere einem Zylinderschloss, gesteuert wird.

2. Vorrichtung nach Anspruch 1, dadurch gekennzeichnet, dass die Steuerstange (20) und die Verriegelungsstange (21) aus biegsamen Blättern bestehen, die im Gehäuse (3) gegeneinander verschiebbar sind.

3. Vorrichtung nach Anspruch 1, dadurch gekennzeichnet, dass das Steuerorgan besteht: aus einem Drücker (30), der an einer mit dem Gehäuse (3) fest verbundenen Achse (31) schwenkbar gelagert ist, oder aus einer am Gehäuse angebrachten Platte, wobei die Achse (31) senkrecht zum Finger (29) ist, der in ein Loch (28) der Steuerstange (20) eingesetzt ist.

4. Vorrichtung nach Anspruch 1, dadurch gekennzeichnet, dass das Steuerorgan besteht: aus einem Drücker (44), der in einen Sitz des Gehäuses (3) verschiebbar gelagert ist, oder aus einer am Gehäuse parallel zur Steuerstange (20) am Gehäuse angebrachten Platte mit einer Öffnung (45), in der der Finger (46) des Drückers (44) eingesetzt ist.

5. Vorrichtung nach Anspruch 1, dadurch gekennzeichnet, dass das Steuerorgan aus einem Drücker (48) besteht, der an einem seiner Enden am Gehäuse (3) oder an der am Gehäuse angebrachten Platte schwenkbar gelagert ist und dessen anderes Ende einen Sitz (50) aufweist, in den ein Vorsprung (51 a) eines Hebels (51) eingesetzt ist, der am Gehäuse (3) oder an einer am Gehäuse angebrachten Platte schwenkbar gelagert und mit einem Finger (53) fest verbunden ist, der in eine Öffnung (28) der Steuerstange (20) eingesetzt ist.

6. Vorrichtung nach Anspruch 1, dadurch gekennzeichnet, dass das Gehäuse (3) in seinem Mittelteil einen Sitz (41) aufweist, in den in Schliesstellung das Ende eines Führungsfingers (40) eingreift, der mit dem die Riegel tragenden Kofferelement fest verbunden ist, wobei der Finger (40) sich im Grund des Sitzes befindet und der Wirkung eines elastischen Organs (43) unterworfen ist.

## Claims

1. Lock device for use in suitcases in particular, comprising two elements adapted to be assembled, one of which comprises latch-bolts (1, 1a) notched laterally and with inclined outermost surface forming cam, the other comprising lock-staples (4, 4a) into which can engage the latch-bolts (1, 1a), hooks (12, 12a) adapted to engage into the notched parts of the latch-bolts (1, 1a) under the action of resilient members (18, 18a) being pivotally mounted in the lock-staples (4, 4a), characterised in that the hooks are joined to a bar (20) controlling the opening and to a locking bar (21) both mounted for sliding axially in a housing (3), the bar (20) controlling the opening presenting at its two ends apertures (24, 24a) in which are engaged lugs (17, 17a) integral with hooks (12, 12a) the ends of said apertures (24, 24a) coming into contacts with the lugs (17, 17a) depending on the position of the control bar (20) in such a way that the hooks (12, 12a) can be either engaged in the latch-bolts (1, 1a) or released therefrom under the action of the movement of the control bar, the said bar (20) being provided in its middle part with two stop members (25, 26) cooperating with the walls of the housing (3), one of the members (26) comprising an orifice (28) in which is engaged a finger (29) of a control member (30) and the locking bar (21) presenting at one of its ends an aperture (33) in which is engaged the lug (17a) integral with one of the hooks (12a), the other end (34) of the bar (21) being adapted to come into resting contact on the lug (17) integral with the other hook (12), the end (34) of the locking bar (21) and one end (33a) of the aperture (33) being so placed that, when the locking bar (21) is in the locking position, the said ends (34, 33a) come to rest respectively against each one of the lugs (17, 17a) thus preventing the pivoting movement of the hooks, the said bar (21) presenting in its central part two stop members (35, 36) which cooperate with the walls of the housing (3), one of the members (35) comprising a shoulder member against which can abut a cam (37) controlled by a locking member (38) such as for example a barrel lock.

2. Device according to claim 1, characterised in that the control bar (20) and the locking bar (21) are composed of flexible plates which slide one against the other inside the housing (3).

3. Device according to claim 1, characterised in that the control member is composed of a push member (30) mounted for pivoting about an axis (31) integral with the housing (3) or of a plate built onto the housing, the said axis (31) being perpendicular to the finger (29) engaged in a hole (28) of the control bar (20).

4. Device according to claim 1, characterised in that the control member is composed of a push member (44) mounted for sliding in a recess of the housing (3) or of a plate built on to the housing, parallely to the control bar (20) which is provided with an orifice (45) in which is engaged the finger (46) of the push member (44).

5. Device according to claim 1, characterised in that the control member is composed of a push member (48) mounted for pivoting at one of its ends on the housing (3) or on a plate built on to the housing, the other end presenting a recess (50) in which is engaged a boss (51 a) of a lever (51 ) mounted for pivoting on the housing (3) or on a plate built on to said housing and integral with a finger (53) engaged inside an orifice (28) of the control bar (20).

6. Device according to claim 1, characterised in that, in its middle part, the housing (3) is provided with a recess (41) in which is engaged in the closed position the end of the guiding finger (40) integral with the suitcase element carrying the latch-bolts, the said finger (40) being placed at the bottom of said recess and being subjected to the action of an elastic member (43).
